# FASCICULE DE BREVET EUROPEEN

(11) **EP 0 888 192 B1**
(45) Date de publication et mention de la délivrance du brevet: **30.05.2001**
(21) Numéro de dépôt: 97915524.9
(22) Date de dépôt: 20.03.1997
(51) Int. Cl.: B02C 23/14, B02C 21/00

(54) **PROCEDE ET INSTALLATION POUR LA PRODUCTION SIMULTANEE ET EN CONTINU DE PLUSIEURS FRACTIONS GRANULOMETRIQUES D'UNE MATIERE MINERALE**
VERFAHREN UND ANLAGE FÜR DIE GLEICHZEITIGE UND KONTINUIERLICHE HERSTELLUNG MEHRERER GRANULATFRAKTIONEN EINES MINERALISCHEN MATERIALS
METHOD AND APPARATUS FOR SIMULTANEOUSLY AND CONTINUOUSLY PRODUCING A PLURALITY OF SIZE FRACTIONS OF A MINERAL MATERIAL

(30) Priorité: 22.03.1996 FR 9603577
(43) Date de publication de la demande: 07.01.1999
(73) Titulaire: F C B, 93100 Montreuil Cédex (FR)
(72) Inventeur: PINONCELY, André, F-69530 Brignais (FR)
(74) Mandataire: Duthoit, Michel
(86) Numéro de dépôt international: FR9700492
(87) Numéro de publication internationale: WO9735665

(56) Documents cités:
- EP-A- 0 164 512
- EP-A- 0 406 591
- EP-A- 0 519 535
- WO-A-88/01906
- DE-A- 3 126 871
- DE-B- 1 194 230
- FR-A- 2 344 337
- GB-A- 2 157 975
- US-A- 5 379 948

## Description

L'invention a pour objet un procédé et une installation à marche continue pour réduire une matière minérale en grains de différentes grosseurs et diviser le produit broyé en plusieurs fractions granulométriques constituées chacune par des grains dont les dimensions sont comprises entre une limite supérieure et une limite inférieure prédéterminées.

Dans de nombreuses applications, on doit produire, à partir d'une matière minérale, des grains dont les dimensions sont comprises dans des limites bien déterminées. Lorsque les grains sont relativement gros (du millimètre à quelques dizaines de millimètres) on sait les produire par concassage et les classer en différentes tranches par criblage. Lorsqu'il faut réduire la matière première en poudre (du micron à quelques dizaines de microns), on effectue un broyage, généralement après plusieurs étapes de concassage et de broyage, puis un classement, par exemple au moyen d'un ou plusieurs séparateurs pneumatiques.

Pour produire simultanément des grains relativement gros et de la poudre, on doit utiliser au minimum deux appareils de réduction : un concasseur et un broyeur.

Cela étant, on connaît également du document EP-A-0.164.512 un procédé pour réduire par broyage une matière minérale en grains de différentes grosseurs et diviser le produit broyé en plusieurs fractions, procédé dans lequel, en partant d'un produit brut en morceaux, on le soumet à un broyage par écrasement en couche de matière, on divise les produits broyés en plusieurs fractions comportant une fraction grossière, une fraction fine et une fraction intermédiaire, et on renvoie à l'alimentation du broyeur au moins les grains dont les dimensions sont supérieures à la limite supérieure de la fraction grossière, appelés grains trop gros.

Toutefois, le but poursuivi ici est essentiellement d'obtenir une fraction grossière présentant une maille de coupure variable.

Le but de l'invention est de permettre la production simultanée de plusieurs fractions de granulométries différentes, depuis une fraction dont les grains on une grosseur pouvant aller jusqu'à plusieurs dizaines de mm jusqu'à une fraction dont les grains ont des dimensions de l'ordre du micron à quelques centaines de microns, au moyen d'un seul appareil de fragmentation et d'appareils de classification, chaque fraction étant calibrée et sa quantité optimisée.

L'invention concerne ainsi tout d'abord un procédé pour réduire par broyage une matière minérale en grains de différentes grosseurs et diviser le produit broyé en plusieurs fractions, procédé dans lequel, en partant d'un produit brut en morceaux, dans lequel les morceaux ont des dimensions inférieures ou au plus égales à 150 mm, on le soumet à un broyage par écrasement en couche de matière, on divise les produits broyés en plusieurs fractions comportant une fraction grossière, une fraction fine et au moins une fraction intermédiaire et on renvoie à l'alimentation du broyeur au moins les grains dont les dimensions sont supérieures à la limite supérieure de la fraction grossière, appelés grains trop gros, caractérisé par le fait que :
- chaque fraction de produits broyés est constituée par des grains dont les dimensions sont comprises entre une limite supérieure et une limite inférieure prédéterminées, les grains de la fraction grossière ayant une grosseur comprise entre 0,5 mm et quelques dizaines de mm et les grains de la fraction fine ayant une limite supérieure allant d'environ 300 µm à quelques dizaines de µm,
- on renvoie en outre à l'alimentation du broyeur un excédent de production d'une ou plusieurs fractions, en sélectionnant les paramètres de l'opération de broyage de telle sorte que, pour toutes les fractions, le débit produit soit supérieur ou au moins égal au débit voulu.

Les fractions fines et grossières sont ainsi directement exploitables après une seule étape de broyage. Quant à la fraction intermédiaire, elle peut également être subdivisée.

L'intérêt du broyage par écrasement en couche de matière est de permettre de parvenir, en une seule étape de fragmentation, à la production d'un mélange présentant un large spectre granulométrique et contenant aussi bien des grains de grosse taille (par exemple de 0,5 à plusieurs dizaines de mm) que des grains formant de la poudre (dont la taille est, par exemple, inférieure à 300 µm).

De plus, en choisissant de classifier les grains obtenus, outre les morceaux trop gros, en au moins trois fractions granulométriques, et en choisissant de recirculer les grains de la fraction intermédiaire de préférence aux grains de la fraction grossière, on optimise le broyage.

L'expression broyage par écrasement en couche de matière désigne les procédés de broyage suivant lesquels une couche multigranulaire de produit à broyer est comprimée entre deux surfaces avec une pression suffisante pour provoquer la fragmentation des grains qui sont réduits en grains plus petits. Les appareils connus pour la mise en oeuvre de ces procédés sont les broyeurs à meules, les broyeurs verticaux à billes ou galets, les broyeurs à anneau, les presses à cylindres et les broyeurs à cône vibrant.

Il s'agit, par exemple, d'appareils permettant d'exercer plusieurs fois une pression de fragmentation sur la matière au cours de son traitement.

L'invention concerne d'ailleurs encore un dispositif pour la mise en oeuvre du procédé décrit plus haut comportant un seul appareil de fragmentation effectuant un broyage en couche de matière et au moins deux appareils de classification, permettant de diviser les produits broyés en plusieurs fractions comportant au moins une fraction grossière, une fraction fine et au moins une fraction intermédiaire l'un de ces appareils étant apte à séparer des produits provenant du broyeur ceux dont la grosseur des grains est supérieure à la limite supérieure de la fraction grossière, appelés grains trop gros, qui sont renvoyés à l'entrée du broyeur, et l'autre appareil de classification étant apte à séparer des produits broyés, les grains constituant la fraction fine, caractérisée par le fait que :
- lesdits au moins deux appareils de classification sont prévus de façon à ce que chaque fraction de produits broyés soit constituée par des grains dont les dimensions sont comprises entre une limite supérieure et une limite inférieure prédéterminées, grains dont les dimensions sont comprises entre une limite supérieure et une limite inférieure prédéterminées,
- l'installation comprend également des moyens pour renvoyer en outre à l'entrée du broyeur un excédent de production d'une ou plusieurs fractions, ledit broyeur étant apte à permettre une sélection des paramètres de l'opération de broyage de telle sorte que pour toutes les fractions, le débit produit soit supérieur ou au moins égal au débit voulu.

Dans le cas d'un produit sec, l'un des appareils de classification sera un crible et l'autre pourra être un séparateur pneumatique. Dans le cas d'un procédé en voie humide l'un des appareils pourra être un crible ou un appareil de classification hydraulique et l'autre pourra être un hydrocyclone.

Il s'agit, par exemple, de classificateurs externes, c'est-à-dire non intégrés au broyeur.

La description qui suit se réfère aux dessins qui l'accompagnent et dont les cinq figures sont des schémas d'installations pour la mise en oeuvre de l'invention.

Le schéma de la figure 1 montre une installation simplifiée et constituée essentiellement par un broyeur 10, un séparateur pneumatique 12 et un crible 14.

Le broyeur est, par exemple, un broyeur à anneau du type décrit dans les brevets français N° 90 14004 et 91 09788. Il est constitué par un tambour à axe sensiblement horizontal à l'intérieur duquel est aménagée une piste annulaire sur laquelle un galet, dont l'axe est parallèle à celui du tambour, est pressé par des ressorts ou des vérins. La matière à broyer M est introduite dans le tambour qui tourne à une vitesse suffisamment élevée (vitesse supérieure à la vitesse critique) pour que la matière forme sur toute la piste une couche sur laquelle roule le galet. Les produits broyés sont évacués et amenés au séparateur 12 par un courant d'air ou autre gaz circulant dans le tambour.

Le séparateur 12 est du type décrit dans le brevet français N° 90 01673. Il comporte un rotor à axe vertical muni de pales sur sa périphérie et entouré par des aubes verticales, fixes mais orientables. Le courant d'air chargé du produit broyé est admis dans le carter du séparateur par le bas, traverse la couronne d'aubes de l'extérieur vers l'intérieur, puis pénètre dans le rotor et est finalement évacué par une ouverture centrale du rotor. Les grains dont les dimensions sont supérieures à une dimension prédéterminée (maille de coupure) sont projetés par la force centrifuge contre les aubes et tombent dans la partie inférieure du carter d'où ils sont évacués par une sortie 16. Les particules dont les dimensions sont inférieures à la maille de coupure sont entraînées par le courant d'air à l'intérieur du rotor et évacuées avec celui-ci par une sortie 17. Elles constituent la fraction fine F3 du produit broyé qui est séparée du courant d'air dans un filtre dépoussiéreur ; leurs dimensions peuvent varier, par exemple, de 1 µm à 100 µm.

Les produits évacués par la sortie 16 du séparateur 12 alimentent le crible 14. Celui-ci est équipé de deux toiles ou grilles permettant de diviser les produits provenant du séparateur 12 en trois fractions : les refus constitués par les plus gros morceaux (par exemple supérieurs à 10 mm) qui sont renvoyés à l'alimentation du broyeur, une fraction grossière F1 dont les dimensions sont comprises, par exemple, entre 1 et 10 mm, et une fraction moyenne F2 dont les dimensions sont comprises entre 0,1 et 1 mm.

L'installation dont le schéma est représenté sur la figure 2 permet de produire simultanément six fractions de granulométries différentes. Elle est constituée par un broyeur à cône vibrant 18 du type décrit dans les brevets français n° 93 03375 et n° 95 06964 au nom du demandeur. Le produit brut est amené par un transporteur 20 qui alimente le broyeur à travers un organe diviseur 22 permettant à une partie du produit brut de court-circuiter le broyeur. Le produit broyé ainsi que la fraction du produit brut court-circuitant le broyeur sont amenés par un élévateur 24 sur un crible 26 à deux toiles ou grilles.

Les refus du crible, sont renvoyés à l'alimentation du broyeur au moyen d'un transporteur 28. Les produits traversant les deux grilles du crible alimentent un séparateur pneumatique 30, qui peut être, par exemple, du type décrit ci-dessus en référence à la figure 1. La fraction à granulométrie intermédiaire est stockée dans un silo 32.

A titre d'exemple, les refus du crible pourront être constitués par des morceaux dont les dimensions sont comprises entre 15 et 30 mm, les grains du produit alimentant le séparateur 30 ayant une grosseur inférieure à 15 mm.

Dans le séparateur 30 le produit est séparé en une fraction fine qui est transportée pneumatiquement jusqu'à un second séparateur à air 34 et une fraction grossière qui alimente un crible 36 à deux toiles ou grilles produisant trois fractions de granulométries différentes, par exemple de 5 à 15 mm, de 1,5 à 5 mm et de 0,2 à 1,5 mm qui sont stockées dans des silos 38, 40 et 42, respectivement.

Dans le séparateur 34, la fraction fine est débarrassée des poussières (fraction ultra-fine, par exemple inférieure à 0,02 mm) qui sont récupérées au moyen d'un filtre 44 ; les fractions fines et ultra-fines sont stockées dans des silos 46 et 48.

Les silos 32, 38, 40, 42 et 46 sont munis chacun d'un trop plein qui alimente le transporteur 28 permettant de renvoyer à l'entrée du broyeur l'excédent de production, par rapport aux besoins des différentes fractions granulométriques.

Lorsque les silos doivent travailler à niveau constant, un système de purge latérale à extraction contrôlée placée en fond de silo permet d'évacuer l'excédent de production de chaque fraction et d'assurer la régulation de niveau. Les excédents de chaque fraction sont, dans ce cas aussi, recyclés à l'alimentation du broyeur.

Le silo de stockage de la fraction ultra-fine 48 n'est pas pourvu d'un trop plein ni d'un système de purge et un régulateur de niveau provoque l'arrêt de l'installation lorsque le niveau des produits atteint une limite supérieure.

Un système de régulation permet de maintenir à une valeur prédéfinie le débit total traversant le broyeur en agissant sur le débit d'alimentation en produit brut. Ce système peut comporter une trémie de gavage du broyeur maintenue à niveau ou poids constant ou des moyens de mesure du débit total recyclé à l'alimentation du broyeur.

Par ailleurs, le réglage des paramètres déterminant les conditions de marche du broyeur -ouverture de sortie, fréquence des vibrations, force de fragmentation- et le réglage du débit du produit brut court-circuitant le broyeur permettent d'optimiser la distribution granulométrique du mélange produit broyé-produit brut alimentant le crible 26, de façon à minimiser le débit des produits recyclés à l'entrée du broyeur.

L'installation représentée sur la figure 3 illustre une application de l'invention à la préparation des fractions de coke pour la fabrication des anodes utilisées pour la production de l'aluminium par électrolyse ; elle permet de produire quatre fractions de coke de granulométries différentes.

Cette installation ne diffère de celle de la figure 2 que par la suppression du second séparateur à air 34 et l'utilisation, à la place du crible 26 d'un crible 26' à une seule toile ou grille.

A partir du coke soutiré des silos 50 et 52 et dont les morceaux n'excèdent pas 30 mm, cette installation permet de produire en continu quatre fractions formées de grains dont les dimensions sont comprises entre 5 et 15 mm. 1,5 et 5 mm, 0,2 et 1,5 mm et inférieures à 0,2 mm et qui sont stockées dans les silos 38', 40', 42' et 48' respectivement.

Dans l'installation de la figure 4, le broyeur 54 est un broyeur à anneau du type décrit ci-dessus en référence à la figure 1. Le broyeur alimente, au moyen d'un élévateur à godet 24 ", un crible 26" dont les refus sont ramenés à l'entrée du broyeur par un transporteur à bande 28". Le passant du crible alimente un séparateur pneumatique 30". La fraction fine extraite pneumatiquement du séparateur 30" est débarrassée des poussières (fractions ultra-fines) dans un second séparateur pneumatique 34" : cette fraction ultra-fine est séparée du courant d'air au moyen d'un filtre 44" et stockée dans un silo 48" tandis que la fraction fine (refus du séparateur 34") est stockée dans un silo 46".

Les refus du séparateur 30" sont amenés à un crible 56 à deux grilles ou toiles. Les refus du crible sont déchargés sur le transporteur 28", la fraction intermédiaire est stockée dans un silo 32" et la fraction à granulométrie inférieure, qui a traversé les deux grilles du crible 56 alimente un second crible 58 où elle est divisée en trois nouvelles fractions qui sont stockées dans des silos 38", 40" et 42", respectivement.

Cette installation peut être utilisée, par exemple, pour la préparation de charges minérales. En équipant le crible 26" d'une grille à mailles de 10 mm, le crible 56 de deux toiles à mailles de 1 et 2 mm et le crible 58 de deux toiles à mailles de 0,3 et 0,5 mm, on poura produire, avec cette installation six fractions dont les grosseurs de grains seront comprises entre 1 et 2 mm, 0,5 et 1 mm, 0,3 et 0,5 mm. 0,1 et 0,3 mm, 0,02 et 0,10 mm et inférieures à 0,02 mm, respectivement.

Les silos, à l'exception du silo 48" sont munis de trop-plein permettant de renvoyer au broyeur les excédents de production de chaque tranche, au moyen du transporteur 28". Un système de régulation du débit d'alimentation du broyeur permet de l'adapter aux besoins. Le réglage des paramètres du broyeur -force appliquée sur le galet, temps de séjour- permet d'optimiser la distribution granulométrique du produit broyé de façon à ce qu'elle réponde aux besoins.

Contrairement aux installations décrites ci-dessus qui travaillent sur des matières sèches, l'installation dont le schéma est donné sur la figure 5 permet de traiter des matières humides. Elle comprend un broyeur 60, par exemple un broyeur à cône vibrant, travaillant en voie humide, un crible à deux grilles 62, deux hydrocyclones 64 et 66 et un classificateur hydraulique 68 ; des tuyauteries relient ces appareils entre eux et des pompes assurent la circulation des produits.

Le produit brut M est amené à l'entrée du broyeur sous forme de pulpe ou en morceaux ; dans ce dernier cas de l'eau est ajoutée au produit brut dans le broyeur. Le produit broyé est amené sur le crible 62. Le refus du crible est renvoyé à l'alimentation du broyeur. Le produit ayant traversé les deux grilles du crible est envoyé à l'entrée de l'hydrocyclone 64. La fraction du produit formée des grains qui ont traversé la grille supérieure du crible 62 mais qui sont plus gros que les mailles de la grille inférieure, est soumise à un égouttage et/ou une filtration pour éliminer une partie de l'eau qui est généralement recyclée. Cette fraction constitue la fraction grossière F1 et une partie peut être renvoyée à l'alimentation du broyeur 60.

La sousverse de l'hydrocyclone 64 alimente le classificateur hydraulique 68, tandis que sa surverse est envoyée à l'entrée de l'hydrocyclone 66.

La surverse et la sousverse de l'hydrocyclone 66 constituent deux fractions fines G3 et F3' qui sont soumises, séparément, à une filtration ou à une décantation pour éliminer l'eau qui est recyclée. La surverse de l'hydrocyclone 66 pourra éventuellement être traitée au moyen d'une centrifugeuse 70 donnant deux fractions ultra-fines F4 et F4'.

Dans le classificateur hydraulique 68, la sousverse de l'hydrocyclone 64 est divisée en deux fractions intermédiaires F2 et F2' qui sont également soumises à une filtration pour en éliminer l'eau. Une partie de la sousverse du classificateur 68 pourra cependant être renvoyée à l'alimentation du broyeur 60.

Il est bien entendu que les installations décrites ci-dessus ne sont que des exemples, non limitatifs, d'application de l'invention et que de nombreux autres schémas peuvent être adoptés sans sortir du cadre de l'invention telle que définie par les revendications.

## Revendications

1. Procédé pour réduire par broyage une matière minérale en grains de différentes grosseurs et diviser le produit broyé en plusieurs fractions, procédé dans lequel, en partant d'un produit brut en morceaux, dans lequel les morceaux ont des dimensions inférieures ou au plus égales à 150 mm, on le soumet à un broyage par écrasement en couche de matière, on divise les produits broyés en plusieurs fractions comportant une fraction grossière, une fraction fine et au moins une fraction intermédiaire et on renvoie à l'alimentation du broyeur au moins les grains dont les dimensions sont supérieures à la limite supérieure de la fraction grossière, appelés grains trop gros, caractérisé par le fait que :
- chaque fraction de produits broyés est constituée par des grains dont les dimensions sont comprises entre une limite supérieure et une limite inférieure prédéterminées, les grains de la fraction grossière ayant une grosseur comprise entre 0,5 mm et quelques dizaines de mm et les grains de la fraction fine ayant une limite supérieure allant d'environ 300 µm à quelques dizaines de µm,
- on renvoie en outre à l'alimentation du broyeur un excédent de production d'une ou plusieurs fractions, en sélectionnant les paramètres de l'opération de broyage de telle sorte que, pour toutes les fractions, le débit produit soit supérieur ou au moins égal au débit voulu.

2. Procédé selon la revendication 1 dans lequel on choisit de recirculer les grains d'une ou plusieurs fractions intermédiaires de préférence aux grains de la fraction grossière.

3. Installation pour la mise en oeuvre du procédé selon la revendication 1 comportant un seul appareil de fragmentation (10, 18, 18', 56) effectuant un broyage en couche de matière et au moins deux appareils de classification, permettant de diviser les produits broyés en plusieurs fractions comportant au moins une fraction grossière, une fraction fine, et au moins une fraction intermédiaire, l'un de ces appareils (14, 26, 26', 26") étant apte à séparer des produits provenant du broyeur ceux dont la grosseur des grains est supérieure à la limite supérieure de la faction grossière, appelés grains trop gros, qui sont renvoyés à l'entrée du broyeur, et l'autre appareil de classification (12, 30, 30', 30") étant apte à séparer des produits broyés, les grains constituant la fraction fine, caractérisée par le fait que
- lesdits au moins deux appareils de classification sont prévus de façon à ce que chaque fraction de produits broyés soit constituée par des grains dont les dimensions sont comprises entre une limite supérieure et une limite inférieure prédéterminées,
- l'installation comprend également des moyens pour renvoyer en outre à l'entrée du broyeur un excédent de production d'une ou plusieurs fractions, ledit broyeur étant apte à permettre une sélection des paramètres de l'opération de broyage de telle sorte que pour toutes les fractions, le débit produit soit supérieur ou au moins égal au débit voulu.

4. Installation selon la revendication 3, caractérisée en ce que le premier appareil de classification est un crible.

5. Installation selon la revendication 3 caractérisée en ce que le premier appareil de classification est un classificateur hydraulique.

6. Installation selon la revendication 3 ou 4 caractérisée en ce que le classificateur apte à séparer la fraction fine est un séparateur pneumatique.

7. Installation selon la revendication 3 ou 5 caractérisée en ce que le classificateur apte à séparer la fraction fine est un hydrocyclone ou un appareil centrifuge.

## Claims

1. Process for reducing a mineral material by crushing to grains of different sizes and dividing the ground product into several fractions, a process in which, starting from a raw product in the form of pieces, in which the dimensions of the pieces are less than or equal to 150 mm, it is subjected to material layer crushing, the ground products are divided into several fractions comprising a coarse fraction, a fine fraction and at least one intermediate fraction, and at least the grains the dimensions of which are above the upper limit of the coarse fraction, called oversize grains, are returned to the input of the crusher, characterised by the fact that:
- each fraction of crushed products is constituted by grains the dimensions of which are between a predetermined upper limit and a predetermined lower limit, the grains of the coarse fraction having a size of between 0.5 mm and a few tens of mm and the grains of the fine fraction having an upper limit ranging from about 300 µm to a few tens of µm,
- a production surplus or one or more fractions is further returned to the input of the crusher, the parameters of the crushing operation being selected in such a way that, in the case of all the fractions, the throughput produced is greater than, or at least equal to, the desired throughput.

2. Process according to claim 1, in which it is chosen to recirculate the grains of one or more intermediate fractions in preference to the grains of the coarse fraction.

3. Installation for implementing the process according to claim 1, comprising a single fragmenting apparatus (10, 18, 18', 56) carrying out material layer crushing and at least two classification apparatus, enabling the crushed products to be divided into several fractions comprising at least a coarse fraction, a fine fraction and at least one intermediate fraction, one of these apparatus (14, 26, 26', 26") being capable of separating from the products from the crusher those the grain size of which is above the upper limit of the coarse fraction, called oversize grains, which are returned to the input of the crusher, and the other classification apparatus (12, 30, 30', 30") being capable of separating from the crushed products the grains constituting the fine fraction, characterised by the fact that:
- said at least two classification apparatus are designed in such a way that each fraction of crushed products is constituted by grains the dimensions of which are between a predetermined upper limit and a predetermined lower limit,
- the installation also includes means for further returning to the input of the crusher a production surplus of one or more fractions, said crusher being capable of permitting a selection of the parameters of the crushing operation in such way that, in the case of all the fractions, the throughput produced is greater than, or at least equal to, the desired throughput.

4. Installation according to claim 3, characterised in that the first classification apparatus is a screen.

5. Installation according to claim 3, characterised in that the first classification apparatus is a hydraulic classifier.

6. Installation according to claim 3 or 4, characterised in that the classifier capable of separating the fine fraction is a pneumatic classifier.

7. Installation according to claim 3 or 4, characterised in that the classifier capable of separating the fine fraction is a hydraulic cyclone classifier or a centrifuge apparatus.

## Patentansprüche

1. Verfahren zum Zerkleinern durch Zerbrechen eines Mineralstoffs zu Körnern unterschiedlicher Größen und zum Trennen des zerbrochenen Produkts in mehrere Teile, bei welchem Verfahren, ausgehend von einem Rohprodukt in Stücken, wobei die Stücke Durchmesser kleiner als oder höchstens gleich 150 mm haben, dieses einer Zerbrechung durch Zerquetschung zu einer Materialschicht unterworfen wird, die zerbrochenen Produkte in mehrere Teile getrennt werden, die einen groben Teil, einen feinen Teil und wenigstens einen Zwischenteil umfassen, und wenigstens die Körner, deren Abmessungen größer sind als der obere Grenzwert des groben Teils, und als zu große Körner bezeichnet werden, zurück zum Brecher geführt werden, dadurch gekennzeichnet, daß :
- die Teile zerbrochener Produkte jeweils aus Körnern bestehen, deren Abmessungen zwischen einem vorbestimmten oberen Grenzwert und einem vorbestimmten unteren Grenzwert liegen, wobei die Körner des groben Teils eine Korngröße zwischen 0,6 mm und wenigen Dutzenden mm haben und die Körner des feinen Teils eine Obergrenze von ungefähr 300 µm bis zu wenigen Dutzenden um haben,
- außerdem ein Produktionsüberschuß eines oder mehrerer Teile zurück zum Brecher geführt wird, indem die Parameter für den Zerbrechungsvorgang so gewählt werden, daß bei den sämtlichen Teilen die erzeugte Durchflußmenge größer als die oder wenigstens gleich der gewünschten Durchflußmenge ist.

2. Verfahren nach Anspruch 1, bei dem die Wahl getroffen wird, bevorzugt die Körner eines oder mehrerer Zwischenteile eher als die Körner des groben Teils zurückzuführen.

3. Anlage zur Anwendung des Verfahrens nach Anspruch 1, umfassend ein einziges Zerbrechungsgerät (10, 18, 18', 56), das ein Zerbrechen zu einer Materialschicht ausführt, und wenigstens zwei Einteilungsgeräte, die es erlauben, die zerbrochenen Produkte in mehrere Teile zu trennen, die wenigens einen groben Teil, einen feinen Teil und wenigstens einen Zwischenteil umfassen, wobei eines dieser Geräte (14, 26, 26', 26") geeignet ist, von den vom Brecher kommenden Produkten diejenigen zu trennen, deren Korngröße größer ist als der obere Grenzwert des groben Teils, die als zu große Körner bezeichnet und zum Eingang des Brechers zurückgeführt werden, und wobei das andere Einteilungsgerät (12, 30, 30', 30") geeignet ist, von den zerbrochenen Produckten die Körner zu trennen, die den feinen Teil bilden, dadurch gekennzeichnet, daß :
- die genannten wenigstens zwei Einteilungsgeräte so vorgesehen sind, daß die zerbrochenen Produktteile jeweils aus Körnern bestehen, deren Abmessungen zwischen einem vorbestimmten oberen Grenzwert und einem vorbestimmten unteren Grenzwert liegen,
- die Anlage ebenfalls Mittel umfaßt, um außerdem ein Produktionsüberschuß eines oder mehrerer Teile zurück zum Brecher zu führen, wobei der genannte Brecher geeignet ist, eine Wahl der Parameter des Zerbrechungsvorgangs zu erlauben, sodaß bei den sämtlichen Teilen die erzeugte Durchflußmenge größer als die oder wenigstens gleich der gewünschten Durchflußmenge ist.

4. Anlage nach Anspruch 3, dadurch gekennzeichnet, daß das erste Einteilungsgerät ein Sieb ist.

5. Anlage nach Anspruch 3, dadurch gekennzeichnet, daß das erste Einteilungsgerät ein hydraulisches Einteilungsgerät ist.

6. Anlage nach Anspruch 3 oder 4, dadurch gekennzeichnet, daß das Einteilungsgerät, das geeignet ist, den feinen Teil zu trennen, ein pneumatisches Einteilungsgerät ist.

7. Anlage nach Anspruch 3 oder 5, dadurch gekennzeichnet, daß das Einteilungsgerät, das geeignet ist, den feinen Teil zu trennen, ein Hydrozyklon oder ein Zentrifugiergerät ist.
